# FASCICULE DE BREVET EUROPEEN

(11) **EP 0 404 641 B1**
(45) Date de publication et mention de la délivrance du brevet: **10.11.1993**
(21) Numéro de dépôt: 90401646.6
(22) Date de dépôt: 14.06.1990
(51) Int. Cl.: B22D 41/58, B22D 11/10, B22D 1/00

(54) **Répartiteur de coulée continue d'acier**
Verteiler zum Stranggiessen von Stahl
Tundish for continuous casting steel

(30) Priorité: 16.06.1989 FR 8908008
(43) Date de publication de la demande: 27.12.1990
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Weisang, François, F-92.160 Antony (FR); Charlery-Adele, Pierre, F-78310 Maurepas (FR)
(74) Mandataire: Le Moenner, Gabriel

(56) Documents cités:
- DE-A- 2 655 912
- GB-A- 2 148 765
- GB-A- 2 157 210
- US-A- 4 360 190

## Description

L'invention concerne un répartiteur de coulée continue d'acier, typiquement entre poche et lingotière, du genre comprenant un réfractaire permanent coulé sur une carcasse en tôle formant paroi externe du répartiteur, et sur lequel on dépose un réfractaire d'usure. Dans les répartiteurs connus de ce genre, on reconstitue le réfractaire d'usure après chaque opération.

Afin de satisfaire aux exigences croissantes sur la qualité des produits coulés, les aciéristes utilisent le répartiteur comme un outil de métallurgie permettant également d'homogénéiser la température et la composition du métal liquide et d'éliminer tout ou partie des inclusions restantes. Dans ce but, de nombreux perfectionnements ont permis d'améliorer les écoulements du métal liquide, et cela en modifiant la géométrie et en ajoutant des barrages (murets, chicane...). On a également montré que des injections de gaz neutre (argon, hélium, azote...) sont complémentaires aux moyens actuels utilisés pour améliorer la métallurgie du répartiteur.

Si l'injection de gaz neutre dans un métal liquide est maintenant très largement employée en métallurgie en poche, les caractéristiques demandées à un injecteur de gaz dans un répartiteur sont substantiellement différentes, car interviennent, outre des contraintes métallurgiques, des contraintes de sécurité et de limitations de coûts. Pour ces raisons, les technologies utilisées en poche, tels les bouchons poreux et lances, ne peuvent pas être directement transposables. En effet, d'une part des considérations métallurgiques imposent des bulles de gaz les plus fines possibles, au travers d'une surface d'injection importante et avec une répartition la meilleure possible. D'autre part, la maintenance de cet injecteur doit être facile à mettre en oeuvre, de façon à ne pas augmenter les coûts d'intervention sur le répartiteur. Le surcoût engendré par cette technique dépend du tonnage coulé (de 30 t à 1000 t en fonction des machines et des durées de séquences). Le répartiteur est habituellement placé sur chariot à hauteur de tête d'homme sur le plancher de coulée, de manière à permettre l'accès aux lingotières. Pour la sécurité du personnel, toute percée doit donc être définitivement écartée.

Ces objectifs sont atteints, selon l'invention, en ce qu'on aménage, dans la masse du réfractaire permanent un moyen d'injection gazeuse comportant une partie à demeure se développant, au niveau du fond de répartiteur, en une chambre de distribution gazeuse, dont une paroi supérieure à perforations est à fleur du fond du réfractaire permanent du répartiteur, et une partie renouvelable en forme de plaque en réfractaire d'usure à perméabilité gazeuse surmontant à débordement ladite chambre de distribution gazeuse.

Cette réalisation permet de constituer un répartiteur simple, par un conduit noyé dans la masse de réfractaire, débouchant vers le haut, sans risque de percée notamment en fond de répartiteur, avec une simple plaque réfractaire perméable au gaz qui seule doit être changée après chaque coulée.

Selon une forme préférentielle de réalisation, la chambre de distribution s'étend longitudinalement dans le sens transversal du fond de répartiteur.

La plaque réfractaire à perméabilité gazeuse surmontant la chambre de distribution gazeuse est formée par une plaque en matériau réfractaire poreux.

La paroi supérieure de la chambre de distribution gazeuse comprend avantageusement une plaque en matériau réfractaire dense pourvue d'une pluralité de perforations réparties préétablies. Les perforations réparties de la paroi supérieure de la chambre de distribution sont réalisées selon la technique d'inserts de traversée placés avant coulage du matériau réfractaire formant ladite paroi supérieure de chambre, lesdits inserts étant soit tubulaires et placés à demeure, soit pleins tels des fils et éliminés ensuite avant utilisation.

La chambre de distribution gazeuse est soit formée directement par un dégagement dans le matériau réfractaire permanent de répartiteur, soit comprend un boîtier en tôle d'acier placée et scellée dans un dégagement correspondant du matériau réfractaire de fond du répartiteur et dans ce dernier cas, le boîtier de tôle d'acier est soit ouvert à son extrémité supérieure et est recouvert à étanchéité par la paroi supérieure réfractaire à perforations réparties de la chambre, soit fermé à son extrémité supérieure par une paroi à perforations, qui peut être elle-même recouverte d'une plaque réfractaire dense à perforations réparties.

De préférence, la chambre de distribution gazeuse est alimentée par une tubulure noyée dans une paroi latérale du répartiteur et la tubulure d'alimentation de la chambre de distribution gazeuse est engagée longitudinalement largement à l'intérieur de la chambre de distribution.

Les caractéristiques et avantages de l'invention ressortiront d'ailleurs de la description qui suit, à titre d'exemple, en référence aux dessins annexés dans lesquels :
- la figure 1 est une vue en coupe transversale d'un répartiteur selon l'invention ;
- la figure 2 est une vue en coupe, à échelle agrandie, selon la ligne II-II de la figure 1 ;
- les figures 3 et 4 sont des vues partielles, à échelle agrandie, de variante d'une réalisation selon la figure 2 ;
- les figures 5, 6 et 7 sont trois autres variantes de réalisation.

En se référant à la figure 1, un répartiteur 1 est constitué d'une enveloppe externe métallique rigide 2, sur laquelle est coulée une paroi épaisse 3 en matériau réfractaire dense permanent qui est ensuite elle-même pourvue d'un revêtement dit d'usure, en matériau réfractaire 4. Lors du coulage de la paroi 3, on a agencé au moins un conduit d'amenée de gaz 11 débouchant au travers du bord supérieur 12 du répartiteur 1 et s'engageant horizontalement largement dans une boîte de distribution de fond 13 placée dans un dégagement transversal 14 à bord en talus 15 de la paroi de fond réfractaire 3′, avec scellement de ladite boîte 13 par un mortier de remplissage 16 et 17. La paroi supérieure 18 de la boîte est percée d'une multitude de trous fins 19 répartis uniformément et le tout est recouvert d'une plaque à perméabilité gazeuse 21 en matériau réfractaire poreux reposant à recouvrement sur le réfractaire 3 et lié par des scellements de mortier 22 et 23 avec le revêtement d'usure 4.

La chambre de répartition du gaz 13 est placée dans un logement ménagé dans le réfractaire permanent, avec une hauteur de réfractaire en dessous de celle-ci suffisante pour éviter tout risque de percée dans l'éventualité où du métal liquide s'épandrait dans ce logement 14. Le mortier de scellement 16/17 assure une bonne cohésion entre béton et chambre. Les dimensions de la plaque poreuse 21 sont telles qu'elle déborde de chaque côté de façon à assurer une bonne étanchéité au gaz entre béton 3′ et plaque 21 (un badigeon réfractaire peut servir de colle sur la partie de la plaque en contact avec le béton). La plaque 21 est ensuite soit scellée au fond du répartiteur par un mortier 22-23, soit prise dans l'épaisseur du réfractaire d'usure 4. La mise en place de cette plaque 21 est faite avant dépôt du revêtement d'usure 4 et durant cette opération, sa surface supérieure à travers laquelle passe le gaz est protégée par une feuille de plastique ou de carton lors de cette opération.

La plaque poreuse 21 est constituée :
- soit d'un réfractaire poreux du même type que celui des bouchons poreux utilisés en métallurgie (constitué par un mélange de grains de réfractaires de répartition granulométrique fixée formant une galette qui est ensuite frittée à haute température) ;
- soit d'un réfractaire dont la porosité a été obtenue en agoutant à la pâte crue un produit qui lors de la cuisson disparaît ;
- soit une plaque non cuite du même type que celles qui équipent les répartiteurs dits "froids à plaques" (une fine couche "glacée" se forme lors du contact avec le métal liquide mais laisse des passages pour le gaz lorsque l'on a pris soin de maintenir un débit de gaz à travers celle-ci avant la mise en métal du répartiteur).

Afin de réduire le coût de cette plaque qui s'use à chaque coulée de métal liquide, on a intérêt à déterminer l'épaisseur de celle-ci en fonction de la durée de la séquence (par exemple cette plaque sera de faible épaisseur pour la coulée d'une seule poche).

La chambre de distribution 14 sous forme d'une boîte en tôle d'acier présente une longueur égale à la largeur du fond du répartiteur 1 et une largeur suffisante pour assurer une bonne efficacité du procédé. Le cas échéant plusieurs chambres de distribution gazeuse peuvent être aménagées en parallèle. La paroi supérieure 18 est constituée par une tôle percée de trous également répartis. Selon la figure 3, cette tôle 31 est protégée par une partie en réfractaire dense 32, dans laquelle sont ménagés des passages de gaz 33. La concordance des trous 34 de la tôle 31 et des passages 33 de gaz à travers ce réfractaire est obtenue soit par des inserts sous forme de tubes métalliques 35 sertis dans la tôle (figure 4) soit en plaçant des tronçons de fils dans ces trous 34 qui seront enlevés après la prise initiale du réfractaire ou détruits lors de la cuisson (obtention d'une porosité dirigée). Une variante (figure 5) consiste à utiliser cette plaque réfractaire 51 comme couvercle et supprimer ainsi la tôle supérieure de la boîte distributrice 52. Dans ce cas, il est nécessaire de soigner l'étanchéité de la jonction tôle 52 - plaque 51, de manière à éviter tout passage préférentiel du gaz à la périphérie. Deux autres variantes consistent à réaliser la chambre de distribution 61 entièrement en réfractaire dense (figure 6), ou même à utiliser le logement 71 ménagé dans le réfractaire permanent et en scellant une plaque perforée en béton 72 dans une feuillure 73 (figure 7).

A noter que le diamètre des passages dans la plaque supérieure est inférieur ou égal à 1 mm de façon à empêcher toute pénétration du métal dans la chambre de répartition dans le cas où la plaque poreuse serait détruite.

## Revendications

1. Répartiteur de coulée continue d'acier, du genre comprenant un réfractaire permanent (3, 3') coulé sur une carcasse en tôle (2) formant paroi externe du répartiteur, et sur lequel on dépose un revêtement réfractaire d'usure (4), caractérisé en ce qu'on aménage dans la masse dudit réfractaire permanent un moyen d'injection gazeuse comportant une partie à demeure se développant, au niveau du fond du répartiteur (1), en une chambre de distribution gazeuse (13, 52), dont une paroi supérieure à perforations (18 ; 31 ; 51 ; 72) est à fleur du fond (3') du réfractaire permanent du répartiteur, et une partie renouvelable en forme de plaque en réfractaire d'usure à perméabilité gazeuse (21) surmontant à débordement ladite chambre de distribution gazeuse.

2. Répartiteur selon la revendication 1, caractérisé en ce que la plaque à perméabilité gazeuse (21) est montée solidairement avec le revêtement réfractaire d'usure (4) du répartiteur.

3. Répartiteur selon la revendication 1 ou 2, caractérisé en ce que la plaque à perméabilité gazeuse (21) est formée par une plaque en matériau réfractaire poreux.

4. Répartiteur selon la revendication 1 ou 2, caractérisé en ce que la paroi supérieure de la chambre de distribution gazeuse comprend une plaque (32, 51) en matériau réfractaire dense pourvue d'une pluralité de perforations réparties préétablies.

5. Répartiteur selon la revendication 4, caractérisé en ce que les perforations réparties de la paroi supérieure de la chambre de distribution sont réalisées selon la technique d'inserts (35) de traversée placés avant coulage du matériau réfractaire formant ladite paroi supérieure (32 ; 51) de chambre, les inserts étant soit tubulaires et placés à demeure, soit pleins, tels des fils, et éliminés ensuite avant utilisation.

6. Répartiteur selon l'une des revendications 1, 3 à 5, caractérisé en ce que la chambre de distribution gazeuse est formée directement par un dégagement (71) dans le matériau réfractaire permanent (3') de répartiteur.

7. Répartiteur selon l'une des revendications 1 à 5, caractérisé en ce que la chambre de distribution gazeuse est formée d'un boîtier en tôle d'acier (13 ; 52) placé et scellé dans un dégagement correspondant (14) du matériau réfractaire de fond (3') du répartiteur.

8. Répartiteur selon la revendication 7, caractérisé en ce que le boîtier de tôle d'acier est ouvert à son extrémité supérieure et est recouvert à étanchéité par la paroi supérieure réfractaire (32) à perforations réparties (33) de la chambre.

9. Répartiteur selon la revendication 7, caractérisé en ce que le boîtier de tôle d'acier est fermé à son extrémité supérieure par une paroi à perforations (51).

10. Répartiteur selon l'une des revendications 4, 5, 9, caractérisé en ce que la paroi supérieure à perforations (31) du boîtier est recouverte d'une plaque réfractaire dense (32) à perforations réparties (33).

11. Répartiteur selon la revendication 10, caractérisé en ce que la paroi supérieure à perforations du boîtier est recouverte d'une plaque à perforations (33) prolongeant les perforations de la paroi supérieure (31) de boîtier.

12. Répartiteur selon la revendication 11, caractérisé en ce que la paroi de tôle (31) du boîtier présente des moyens de saillie (35) à l'endroit de chaque perforation de la paroi pour former, lors du coulage, les perforations (33) de prolongement du réfractaire (32) recouvrant la paroi supérieure de chambre.

13. Répartiteur selon l'une des revendications 1 à 12, caractérisé en ce que la chambre de distribution gazeuse (13 ; 52) est alimentée par une tubulure (11) noyée dans une paroi latérale du répartiteur.

14. Répartiteur selon la revendication 13, caractérisé en ce que la tubulure (11) d'alimentation est engagée longitudinalement largement dans la chambre de distribution (13 ; 52).

## Patentansprüche

1. Verteiler zum Stranggießen von Stahl, mit einem permanenten Feuerfestmaterial (3, 3'), das auf einen Blechkörper (2), der die Außenwand des Verteilers bildet, gegossen ist und auf dem eine verbrauchbare feuerfeste Schicht (4) aufgebracht ist, dadurch gekennzeichnet, daß in dem permanenten Feuerfestmaterial eine Gaseinspeisungseinrichtung mit einem ortsfesten Teil angeordnet ist, das in Höhe des Bodens des Verteilers (1) in eine Gasverteilungskammer (13, 52) übergeht, von der eine obere Wand mit Lochungen (18; 31; 51; 72) bündig mit dem aus dem permanenten Feuerfestmaterial bestehenden Boden (3') des Verteilers ist, und daß ein auswechselbares Teil in Form einer Platte (21) aus gasdurchlässigem, verbrauchbarem feuerfesten Material angeordnet ist, das die Gasverteilungskammer, über diese seitlich überstehend, abdeckt.

2. Verteiler nach Anspruch 1, dadurch gekennzeichnet, daß die gasdurchlässige Platte (21) mit der verbrauchbaren feuerfesten Schicht (4) des Verteilers fest verbunden angebracht ist.

3. Verteiler nach Anspruch 1 oder 2, dadurch gekennzeichnet, daß die gasdurchlässige Platte (21) aus einer Platte aus porösem feuerfesten Material ist.

4. Verteiler nach Anspruch 1 oder 2, dadurch gekennzeichnet, daß die obere Wand der Gasverteilungskammer eine Platte (32, 51) aus dichtem Feuerfestmaterial umfaßt, die mit mehreren vorgefertigten und verteilt angeordneten Lochungen versehen ist.

5. Verteiler nach Anspruch 4, dadurch gekennzeichnet, daß die verteilt angeordneten Lochungen der oberen Wand der Gasverteilungskammer mit der Technik des Einlegens von Durchgangseinsätzen (35) vor dem Gießen des Feuerfestmaterials, das die obere Wand (32; 51) der Kammer bildet, hergestellt sind, wobei die Einsätze entweder rohrförmig sind und dauerhaft eingesetzt bleiben oder massiv sind, wie Drähte, und vor der Verwendung entfernt werden.

6. Verteiler nach einem der Ansprüche 1 oder 3 bis 5, dadurch gekennzeichnet, daß die Gasverteilungskammer direkt durch eine Aussparung (71) in dem permanenten Feuerfestmaterial (3') des Verteilers gebildet ist.

7. Verteiler nach einem der Ansprüche 1 bis 5, dadurch gekennzeichnet, daß die Gasverteilungskammer aus einem Stahlblechgehäuse (13; 52) gebildet ist, das in einer entsprechenden Aussparung (14) des Feuerfestmaterials des Verteilerbodens (3') angeordnet und darin vergossen ist.

8. Verteiler nach Anspruch 7, dadurch gekennzeichnet, daß das Stahlblechgehäuse an seinem oberen Ende offen ist und durch die obere Wand (32) aus Feuerfestmaterial der Kammer mit verteilt angeordneten Lochungen (33) dicht abgeschlossen wird.

9. Verteiler nach Anspruch 7, dadurch gekennzeichnet, daß das Stahlbechgehäuse an seinem oberen Ende von einer Wand mit Lochungen (51) abgeschlossen ist.

10. Verteiler nach einem der Ansprüche 4, 5 oder 9, dadurch gekennzeichnet, daß die obere Wand mit Lochungen (31) des Gehäuses mit einer dichten Platte (32) aus Feuerfestmaterial mit verteilt angeordneten Lochungen (33) bedeckt ist.

11. Verteiler nach Anspruch 10, dadurch gekennzeichnet, daß die obere Wand mit Lochungen des Gehäuses mit einer Platte mit Lochungen (33) bedeckt ist, die die Lochungen der oberen Wand (31) des Gehäuses verlängern.

12. Verteiler nach Anspruch 11, dadurch gekennzeichnet, daß die Blechwand (31) des Gehäuses vorspringende Teile (35) an der Stelle jeder Wandlochung aufweist, um beim Gießen die Verlängerungslochungen (33) des die obere Wand der Kammer abdeckenden Feuerfestmaterials (32) herzustellen.

13. Verteiler nach einem der Ansprüche 1 bis 12, dadurch gekennzeichnet, daß die Gasverteilungskammer (13; 52) über ein in die Seitenwand des Verteilers eingelassenes Rohr (11) versorgt wird.

14. Verteiler nach Anspruch 13, dadurch gekennzeichnet, daß das Versorgungsrohr (11) in Längsrichtung weit in die Verteilungskammer (13; 52) hineinragt.

## Claims

1. Tundish for continuous steel casting, of the type comprising a permanent refractory (3, 3') cast over a sheet metal casing (2) forming the external wall of the tundish, on which permanent refractory there is deposited a refractory wear coating (4), characterised in that there is arranged in the mass of the said permanent refractory a gas injection means comprising a permanent part opening out at the level of the base of the tundish (1) into a gas distribution chamber (13, 52), an upper wall of this chamber having perforations (18; 31; 51; 72) and being flush with the base (3') of the permanent refractory of the tundish, and a replaceable part in the form of a gas-permeable refractory wear plate (21) surmounting the said gas distribution chamber and projecting beyond it.

2. Tundish according to claim 1, characterised in that the gas-permeable plate (21) is assembled so that it is solidly connected to the refractory wear coating (4) of the tundish.

3. Tundish according to claim 1 or 2, characterised in that the gas-permeable plate (21) is formed by a plate made of a porous refractory material.

4. Tundish according to claim 1 or 2, characterised in that the upper wall of the gas distribution chamber comprises a plate (32, 51) made of a dense refractory material and provided with a plurality of pre-formed perforations distributed over it.

5. Tundish according to claim 4, characterised in that the perforations distributed over the upper wall of the distribution chamber are formed according to the technology of through-inserts (35) placed in position before casting of the refractory material forming the said upper wall (32; 51) of the chamber, the inserts being either tubular and permanently positioned or solid, such as wires, and subsequently removed before use.

6. Tundish according to one of claims 1 and 3 to 5, characterised in that the gas distribution chamber is formed directly by a clearance hole (71) in the permanent refractory material (3') of the tundish.

7. Tundish according to one of claims 1 to 5, characterised in that the gas distribution chamber is formed by a sheet steel housing (13; 52) positioned and sealed within a corresponding clearance hole (14) in the refractory material of the base (3') of the tundish.

8. Tundish according to claim 7, characterised in that the sheet steel housing is open at its upper end and is covered for tightness by the chamber upper refractory wall (32) having perforations (33) distributed over it.

9. Tundish according to claim 7, characterised in that the sheet steel housing is closed at its upper end by a wall (51) having perforations.

10. Tundish according to one of claims 4, 5 and 9, characterised in that the housing upper wall (31) having perforations is covered by a dense refractory plate (32) having perforations (33) distributed over it.

11. Tundish according to claim 10, characterised in that the housing upper wall having perforations is covered by a plate having perforations (33) which are extensions of the perforations in the upper wall (31) of the housing.

12. Tundish according to claim 11, characterised in that the sheet metal wall (31) of the housing has projecting means (35) at the location of each perforation in the wall so as to form, during casting, the extension perforations (33) in the refractory (32) covering the upper wall of the chamber.

13. Tundish according to one of claims 1 to 12, characterised in that the gas distribution chamber (13; 52) is supplied by way of a pipe (11) embedded in a side wall of the tundish.

14. Tundish according to claim 13, characterised in that the supply pipe (11) is engaged longitudinally substantially within the distribution chamber (13; 52).
